# DEMANDE DE BREVET EUROPEEN

(11) **EP 0 033 284 A1**
(43) Date de publication de la demande: **05.08.1981**
(21) Numéro de dépôt: 81400120.2
(22) Date de dépôt: 28.01.1981
(51) Int. Cl.: C22B 1/20, F27B 21/06

(54) **Procédé et dispositif de préparation d'un mélange minéral dans une installation d'agglomération**

(30) Priorité: 28.01.1980 FR 8001795
(71) Demandeur: Delattre-Levivier, F-75008 Paris (FR)
(72) Inventeur: Wallet, Michel, F-59530 Le Quesnoy (FR)
(74) Mandataire: Le Brusque, Maurice

(57) **Abrégé**

L'invention a pour objet des perfectionnements aux procédés d'agglomération d'un mélange bouleté de minerai et de combustible dans une installation d'agglomération sur chaîne continue.

Selon l'invention, on effectue, sans inflammation du combustible, un préchauffage du mélange presque instantané sur toute son épaisseur, à une température supérieure à 300°C par aspiration de gaz portés à une température d'au moins 700°C à travers la surface du talus formé par les boulettes se déversant de la trémie de chargement, la température des gaz aspirés et le débit de déversement des boulettes étant réglés de telle sorte que lesdites boulettes soient séchées, durcies et préchauffées presque instantanément pendant qu'elles déboulent sur la surface du talus et sans que le combustible contenu ait le temps de s'allumer

L'invention s'applique spécialement à l'agglomération du minerai de fer.

## Description

L'invention a pour objet des perfectionnements aux procédés d'agglomération d'un mélange de minerai et de combustible sur une grille en forme de chaine sans fin et une installation perfectionnée pour la mise en oeuvre du procédé.

On sait que l'agglomération de minerai sur grille permet de transformer un mélange de minerai fin et de combustible en un produit aggloméré, poreux et solide, capable d'être manipulé, chargé et réduit dans un appareil de réduction des oxydes métalliques tel qu'un haut-fourneau de traitement des minerais de fer.

Le mélange frais composé de m nerai métallique, d'addition fondante silicieuse ou calcaire, et de déchets divers de récupération métalliques ou non, est mélangé intimement à la quantité de combustible nécessaire à l'opération d'agglomération et humidifié afin d'obtenir un mélange final aussi perméable que possible.

L'installation d'agglomération se compose essentiellement d'une grille formant une chaîne sans fin qui est entrainée de telle sorte que son brin supérieur passe d'une extrémité amont à une extrémité aval devant des moyens de circulation verticale d'un gaz comburant constitué normalement d'une série de caissons d'aspiration ou de soufflage d'air. A l'extrémité amont de la chaine est placée une trémie distributrice qui permet de déposer le mélange humidifié en une couche régulière, d'épaisseur plus ou moins forte selon les cas et appelée généralement "gâteau". Le gâteau ainsi déposé,qui est entrainé.- vers l'aval par le déplacement de la chaîne, passe d'abord sous une hotte d'allumage dont la température est réglée à un niveau suffisant et les fumées peu oxydantes permettent de n'allumer, à la partie supérieure du gâteau, qu'une très mince pellicule de mélange.

Grâce aux moyens de circulation d'air tels que des caissons placés sous la chaine et reliés à un ou plusieurs ventilateurs qui permettent de créer sous la grille une dépression de l'ordre de 1000 à 2000 mm CE, l'air ambiant est forcé de haut en bas à travers l'épaisseur du gâteau.

L'air sans cesse renouvelé entretient alors la combustion amorcée sous la hotte d'allumage.

La mince pellicule allumée, dénommée 'front de flamme" produit alors une zone réactionnelle qui se déplace de haut en bas au fur et à mesure i que le combustible solide se consumme.

Au cours de ce déplacement les différents constituants du mélange sont séchés, déshydratés, décarbonatés, désulfurés, préréduits. Les produits solides de ces réactions fusionnent et forment l'aggloméré primaire lorsqu'ils sont traversés par le "front de flamme".

L'aggloméré primaire est ensuite réoxydé par l'air de renouvellement.

Lorsque le"front de flamme" a traversé complètement le gâteau, l'opération de cuisson est terminée. La température du gâteau qui dépend de celle du front de flamme est de l'ordre de 500 à 800°C à ce moment.

Les produits gazeux résultant ainsi des réactions indiquées ci-avant, ainsi que le reste de l'air de transfert, traversent la couche inférieure froide de mélange, et l'échauffent. Au cours de ce trajet, la vapeur d'eau contenue dans ces gaz produits par le "front de flame" se condense dans la partie la plus froide du mélange et il s'établit une série d'équilibre successifs le long de la chaîne entre l'eau liquide et l'eau vapeur ; c'est ce qu'on appelle le "front d'eau". Ce "front d'eau" dépend donc de la température de la partie inférieure du mélange et s'étend généralement sur 50 % à 60 % de la longueur de la zone de cuisson, zone allant du point de chargement jusqu'au point de cuisson où "le front de flamme" atteint la grille.

"Le front d'eau" ne disparait que lorsque le mélange a atteint au moins 100°C et si la perméabilité du gâteau le permet. Sa disparition entraine une forte variation de la perméabilité du gâteau de la température et de la composition des fumées.

Lorsqu'il existe, le "front d'eau" réduit considérablement la perméabilité du gâteau sous la dépression considérée. On constate,depuis le point de chargement jusqu'au point où le "front d'eau" disparaît,une diminution de la vitesse d'aspiration de l'air au-dessus du gâteau et, une augmentation de cette vitesse depuis le point de disparition du "front d'eau" jusqu'au point où le gâteau est complètement cuit à l'extrémité de la zone de cuisson.

On peut mesurer à l'aide d'un anémomètre portatif la vitesse daspira- tion de l'air de transfert et de combustion au-dessus du gâteau. On constate,depuis le point de chargement jusqu'au deux tiers environ de la--zone--de cuisson,une diminution de cette vitesse et ensuite une augmentation progressive de celle-ci. Cette diminution de vitesse correspond à l'existence du "front d'eau". La diminution de la vitesse d'aspiration de l'air au-dessus du gâteau dans la zone où existe le 'front d'eau" par rapport à la vitesse d'aspiration de l'air au-dessus du gâteau dans la zone où n'existe pas le "front d'eau" est de l'ordre de 15 à 30 % ou plus, sui- ᵥₐnt les mélanges la température et la dépression moyennes des caissons, et notamment la hauteur de couche de mélange. En effet, plus la hauteur de couche est importante, plus le mélange situé sous le "front de flamme" est long à s'échauffer par l.s gaz chauds résultant des réactions et par conséquent plus le "front d'eau" est important et long à disparaitre.

On conçoit donc que la zone où existe le "front d'eau" aura une productivité beaucoup plus faible que celle où celui-ci n'existe pas. La pro- dᵤctivité dans la zone où existe le "front d'eau" sera réduite dans une proportion équivalente à la réduction des vitesses d'air au-dessus du gâteau, c'est à dire dans une proportion de l'ordre de 15 à 30 %.

Ce phénomène du "front d'eau" est connu depuis longtemps et on a essayé de réduire son importance en réchauffant le mélange d'agglomération avec des matières chaudes par exemple des fines de retour chaudes ou de la vapeur d'eau ou encore avec des matières froides telles que la chaux qui en s'hydratant réchauffe le mélange d'agglomération mais ces procédés permettent surtout de limiter la perte énergétique de l'installation, la productivité n'étant, au mieux, que faiblement améliorée.

On a aussi proposé (brevet français n° 1.215.231), de faire subir à la charge, avant l'allumage, un préchauffage jusqu'à une température suffisante pour vaporiser l'eau contenue dans le mélange, au plus 300°C, par aspiration de gaz chauds introduits dans une hotte recouvrant la partie supérieure du gâteau en amont de la hotte d'allumage, ces gaz chauds pouvant être constitués, au moins en partie, par les gaz aspirés sous la grille dans une zone de refroidissement de l'aggloméré, après le point de cuisson. Le préchauffage s'effectuant par aspiration des gaz chauds de haut en bas, la vapeur d'eau formée dans les couches supérieures se condense dans la couche inférieure et le front d'eau n'est donc, normalement, pas éliminé avant la hotte d'allumage à moins de donner à la hotte de préchauffage une longueur importante et par conséquent d'augmenter la longueur de la chaine. D'ailleurs, le but recherché par ce perfectionnement n'est pas l'élimination du front d'eau, mais d'obtenir un aggloméré plus résistant et plus gros.

L'invention a pour objet un nouveau perfectionnement aux procédés d'agglomération de minerai sur grille permettant -l'élimination du front d'eau et une augmentation de la productivité de la grille sans augmentation sensible de la longueur de celle-ci.

Conformément à l'invention, on effectue, sans inflammation du combustible contenu dans la charge, un préchauffage presque instantané de celle-ci sur toute son épaisseur, à une température supérieure à 300°C, pas aspiration de gaz portés à une température d'au moins 700°C à travers la surface du talus formé par les boulettes se déversant de la trémie de chargement, la température des gaz aspirés et le débit de déversement des boulettes étant tèglés de telle sorte que lesdites boulettes soient séchées, durcies et préchauffées presque instantanément pendant qu'elles déboulent sur la surface du talus, sans que le combustible ait le temps de s'allumer.

Le dispositif pour la mise en oeuvre du procédé selon l'invention comprend des moyens de chauffage direct de la surface du talus formé par le mélange se déversant de la trémie de chargement à l'extrémité amont du gâteau, constitués par une hotte à axe oblique incliné vers le bas suivant une direction sensiblement perpendiculaire au talus et dont la partie inférieure s'ouvre largement par un orifice recouvrant au moins la plus grande partie du talus, pour l'aspiration à travers ce dernier de gaz chauds produits à l'intérieur de la hotte à une température supérieure à 700°C.

On avait déjà proposé en 1936, dans le brevet allemand n° 655.490, de placer une hotte inclinée d'allumage auxiliaire devant la partie inférieure du talus pour réaliser un allumage en deux étapes, la couche inférieure étant allumée par la hotte inclinée et la couche supérieure par la hotte principale d'allumage se trouvant en aval de la trémie de chargement.

En pratique, on réalise ainsi un allumage de la charge sur toute son épaisseur dès le début de la grille. Mais lorsqu'on allume ainsi le mélange en masse,il y a un élargissement considérable du front de flamme qui occupe toute l'épaisseur de la couche. Or le front de flamme d'un gâteau, qui représente normalement 5 à 10 % de sa hauteur, entraine une perte de charge de l'ordre du tiers ou de la moitié de la dépression appliquée sous chaine afin d'assurer l'écoulement et le passage des gaz chauds dans le gâteau et d'entretenir le front de flammes. Si toute l'épaisseur est allumée, il faudra sous chaine une très forte dépression afin de maintenir la productivité à moins de consentir à perdre une partie de cette productivité.

Ainsi, dans ce brevet n° 655.490, on n'avait pas vu tout le parti que l'on pouvait tirer de l'utilisation d'une hotte oblique recouvrant la totalité de la surface du talus en réglant le débit de déversement des boulettes et la température des gaz produits dans la hotte de telle sorte que les boulettes soient chauffées quasi instantanément%sans allumage du combustible,à une température très élevée.

L'invention va maintenant être décrite en se référant à un mode de réalisation particulier, donné à titre d'exemple et représenté sur les dessins annexés.

La figure 1 est une vue schématique d'une installation d'agglomération munie du système de préchauffage selon l'invention, la figure la étant une vue de détail d'une variante de réalisation.
La figure 2 est une vue en coupe longitudinale de la hotte de préchauffage.
La figure 3 est une vue en élévation de l'extrémité de la chaine munie de la hotte de préchauffage.

Sur la figure 1, on a représenté schématiquement une installation classique d'agglomération comprenant une chaine continue 1 dont le brin supérieur se déplace entre un tambour amont 11 et un tambour aval 12 au-dessus d'une série de caissons aspirant 2.

A l'extrémité amont de la chaine on rencontre, de façon classique, une trémie 3 de chargement du mélange en couche pour la formation d'un "gâteau" 5 sur la chaine 1. Cette trémie 3 est précédée d'une trémie 31 de chargement d'une couche 51 de protection de la grille et suivie d'une hotte 32 munie de brûleurs pour l'allumage de la couche superficielle du gâteau formé par la trémie 3. A l'extrémité aval 12 de la chaine, le gâteau est déversé, après sa cuisson, dans une trémie de déchargement 13.

Dans le mode de réalisation représenté sur la figure, la chaine comprend une zone de cuisson A qui va depuis la hotte d'allumage jusqu'à un point C dit de cuisson où le "front de flamme" disparait après avoir traversé la totalité de l'épaisseur du gâteau et une zone de refroidissement B qui va du point de cuisson jusqu'à l'extrémité aval 12 de la chaine et qui permet de déverser dans la trémie 13 un aggloméré déjà refroidi.

La porosité du gâteau 5 étant différente pendant la cuisson et pendant le refroidissement, à chaque zone de la chaine, respectivement de cuisson et de refroidissement, correspond une série de caissons reliés par un collecteur, respectivement 21 et 22, et par l'intermédiaire d'une installation de dépoussiérage, respectivement 23 et 24, à un ventilateur aspirant, respectivement 25 et 26, qui refoule les gaz aspirés soit vers une cheminée soit, éventuellement vers un circuit de recyclage.

En tout état de cause, si l'on a représenté sur la figure une installation d'agglomération comprenant un refroidissement sur chaine, l'in- vₑntion s'applique également aux installations plus conventionnelles dans lesquelles les chariots de la chaine se renversant peu après le point de cuisson pour déverser l'aggloméré sur un refroidisseur séparé généralement circulaire.

Selon l'invention, que le refroidissement soit effectué de façon conventionnelle ou sur la chaine, l'installation comporte une hotte 4 de préchauffage du talus 50 formé par les boulettes se déversant de la trémie de chargement 3.

La hotte 4 est représentée plus en détails sur les figures 2 et 3. Elle est limitée par une enveloppe en forme de tronc de pyramide comprenant un fond 41, une paroi supérieure 42 sensiblement parallèle à la chaine, une paroi inférieure 43 inclinée et deux parois latérales verticales. Le plan médian P perpendiculaire au fond 41 est incliné par rapport au talus de mélange 50 d'un angle (a) égal ou un peu inférieur à 90°. En outre, le plan de l'orifice 44 de la hotte, constituant la base de la pyramide est parallèle au talus 50.

La trémie de chargement 3 qui contient le mélange 52 est munie à sa base d'un rouleau de distribution 31 qui assure le déversement du mélange sur la grille 1 sous forme d'une nappe 53. Celle-ci est retenue par un volet 14 de réglage de la hauteur H de la couche de mélange. Ce dernier est formé comme on le sait, de boulettes qui roulent depuis le volet 14 jusqu'à la grille 1 recouverte de la couche de protection 51 en formant un talus 50 qui, si le débit de déversement du mélange est bien réglé en fonction de la vitesse de déplacement de la chaine, reste sensiblement dans une position fixe, le mélange déversé étant en permanence entrainé par le déplacement de la chaine. De même, l'inclinaison du talus qui dépend notamment du débit de déversement,de la granulométrie et de la densité des boulettes, reste à peu près constante et,selon les mélanges,de l'ordre de 38 à 45° par rapport à l'horizontale.

Comme on l'a indiqué, on produit à l'intérieur de la hotte qui, de ce fait, est entièrement recouverte d'un revêtement intérieur isolant et/ou réfractaire,un gaz très chaud porté à une température d'au moins 700°C. Ce gaz chaud peut être simplement constitué en réchauffant à la température voulue des fumées ou de l'air chaud ayant traversé le gâteau 5, et réglé par un circuit 212 branché par exemple sur le dernier caisson de cuisson 210 ou sur le premier caisson de refroidissement 220, de façon à aspirer les gaz les plus chauds, Cependant, généralement, le fond 41 de la hotte sera muni d'un brûleur 6 alimenté d'une part en gaz combustible par une conduite 61 et d'autre part en gaz comburant tel que de l'air par une conduite 62. Ce brûleur peut être de tout type classique et débouche dans la hotte par une plaque de diffusion de forme soit circulaire soit oblongue de façon à avoir une largeur correspondant à celle de la hotte.

Au-dessous du talus 50 est placé un caisson d'aspiration 26 relié soit au circuit d'aspiration des caissons de cuisson par une conduite 261, soit à un ventilateur indépendant 27 par une conduite 262. Ainsi les gaz chauds produits à l'intérieur de la hotte 4 sont aspirés à travers le talus 50 suivant les flèches indiquées sur la figure 2. Lorsque la hotte 4 est munie d'un ou plusieurs brûleurs 6 celui-ci peut recevoir comme gaz comburant de l'air froid ou chaud ou des fumées très oxydantes. Le combustible peut être de différentes natures. Ainsi, la température des fumées de combustion pourra être réglée entre 700 et 1800°. Le rapport comburant/combustible doit être règlé pour obtenir la quantité de fumées oxydantes ou non, nécessaires àla vaporisation de l'eau et à l'échauffement du mélange dans toute son épaisseur jusqu'à 400°C et éventuellement à unetempérature supérieure mais compatible avec la capacité d'absorption du gâteau. La régulation de la température des fumées s'effectue d'une manière classique en maintenant dans la hotte une pression de gaz brûlés très voisine de la pression atmosphérique compte tenu de la capacité d'absorption du gâteau.

L'opération de vaporisation et de préchauffage du mélange peut se faire sans allumage du combustible qu'il contient car les boulettes déversées régulièrement par la trémie distributrice 3 sont sans cesse renouvelées et l'échange thermique se fait sur une très grande surface, le combustible n'ayant normalement pas- le temps de s'allumer. En effet, la surface géométrique d'échange exposée au fluide chaud, qui dépend de la granulométrie des boulettes et de la vitesse et largeur de chaine, peut être de 200 à 500 fois plus grande que celle exposée au fluide chaud au moment où le gâteau passe sous la hotte d'allumage. En effet, les boulettes roulent très vite en dévalant le talus, et sont immédiatement re- couvertes par d'autres boulettes.

En outre, cette surface géométrique est encore inférieure à la surface réelle de contact des boulettes avec la flamme ou les fumées chaudes notamment si elles sont préparées à partir de minerais concentrés. Ainsi, l'échange thermique entre les boulettes humides, la flamme et les fumées est presque parfait et très rapide. Il en résulte que les boulettes humides sont séchées, durcies et préchauffées presque instantₐₙément lorsqu'elles roulent devant l'orifice de la hotte. Du fait de l'avancement régulier de la chaine elles deviennent immobiles et ne se détériorent pas, les boulettes les plus grosses descendant le talus plus bas que les plus fines, en venant s'accumuler au-dessus de la couche de protection.

Le flux thermique par m2 de surface géométrique est de l'ordre de la moitié de celui constaté habituellement sous les hottes d'allumage. Bien entendu, il est encore plus faible si l'on considère la surface réelle des boulettes soumises à la flamme. Ce flux peut être augmenté ou diminué selon le mélange utilisé et le préchauffage que l'on désire réaliser.

La quantité thermique introduite par tonne d'aggloméré fini peut être grande, et d'au moins 100 thermies par tonne d'aggloméré, si bien qu'il est possible de vaporiser toute l'eau et même de préchauffer le mélange d'aggloméré au-delà de 400° presque instantanément sur toute son épaisseur.

Les produits de combustion des gaz ou bien, lorsque l'on n'utilise pas de brûleur, les fluides chauds introduits dans la hotte, ainsi que la vapeur d'eau produite par l'échauffement du mélange, sont aspirés par le caisson 26 qui comme on l'a indiqué plus haut, sera avantageusement relié par un conduit 262 à un dépoussiéreur humide ou non 263 et à un ventilateur indépendant27. Dans ce cas le risque de corrosion du circuit principal d'aspiration sera pratiquement supprimé.

La production des fluides gazeux est importante par m2 de surface du caisson 26. L'aspiration de ces fluides gazeux produits et des fumées d'apport qui traversent le gâteau est facile grâce à la très forte perméabilité moyenne du mélange à cet endroit. En effet, du fait de l'inclinaison du talus la hauteur moyenne de mélange à traverser est moitié de la hauteur du gâteau et la perméabilité moyenne est donc constamment supérieure à la perméabilité à froid obtenue dans toute l'épaisseur du mélange. Une plaque 16 assure l'étanchéité sous chaine et évite l'aspiration d'air parasite.

Grâce aux dispositions qui viennent d'être décrites, la température des fumées aspirées dans le caisson 26 peut être d'au moins 300⁰C si bien que le front d'eau est éliminé instantanément, l'eau contenue dans le mélange étant vaporisée au moment même de la formation de la couche sur la grille. On peut même préchauffer à plus haute température, sans aller jusqu'à l'inflammation du mélange, dans la limite de la capacité d'absorption du talus et éventuellement du rendement thermique de l'échange entre les fumées de préchauffage et le mélange.

En effectuant le préchauffage jusqu'à une température de 400 à 450⁰C par exemple, non seulement on élimine instantanément le front d'eau, mais en outre, on accélère la vitesse de déplacement vertical du front de flammes et par conséquent la productivité de l'installation.

En effet, grâce à l'aspiration de l'air de cuisson à travers la couche, la combustion se propage progressivement de haut en bas, chaque grain de coke formant une flamme dirigée vers le bas qui chauffe puis allume les grains de coke placés en dessous. Si la charge est déjà préchauffée dans sa masse à une température supérieure à 400°C, l'inflammation des grains de coke se produit plus t8t et le front de flammes se propage plus vite dans l'épaisseur de la charge. On constate même que l'allumage est presque instantané si la température de la charge obtenue au déversement du talus atteint 700⁰C et l'on peut alors limiter la hotte d'allumage à une seule rampe, ce qui compense la dépense énergétique dans la hotte de préchauffage.

Pour une même longueur de grille, il est donc possible d'augmenter l'épaisseur de la couche de mélangeou bien, à épaisseur égale, d'augmenter la vitesse de la grille. La productivité est donc augmentée.

Les dispositions que l'on vient de décrire peuvent être perfectionnées de plusieurs manières. Ainsi, un capot auxiliaire 33 peut être placé au-dessus du gâteau entre le volet de réglage 14 et la hotte d'allumage 32 de façon à éviter le refroidissement du mélange avant son allumage par aspiration dans le caisson 26 des fumées chaudes produites par la hotte d'allumage 32 et prolongée par le capot 33. D'autre part, le gâteau de mélange étant limité par ce capot auxiliaire 33 et par les parois longitudinales 34 (figure 3) qui le maintiennent latéralement, le caisson 26 aspire ainsi la totalité des fumées produites dans la hotte de préchauffage 4.

Ces fumées de préchauffage peuvent être isolés du circuit principal d'aspiration de l'air de cuisson par le circuit 262 et, après traitement par voie humide dans un dispositif 263, être recyclées par la conduite 264 débouchant dans une hotte 265 placée en aval du point de cuisson C, sur la zone de refroidissement B de la chaine et notamment à l'entrée de cette zone, afin d'accélérer le refroidissement du gâteau 5 après cuisson. En effet, ces fumées qui contiennent de la vapeur d'eau et de l'eau en fines gouttelettes auront une action refroidissan e plus efficace que celle de l'air. D'autre part en procédant ainsi, on ne risque pas de détériorer la qualité de l'aggloméré par choc thermique en aspirant de l'air froid immédiatement après la cuisson.

On utilise ainsi de façon particulièrement rationnelle l'eau contenue dans le mélange initial et aspirée avant l'allumage du gâteau. En outre, il résulte de cette élimination préalable de l'eau que le circuit d'aspiration de cuisson ne contient plus de vapeur d'eau et que l'on peut remplacer l'électro-filtre 23 par un système de dépoussiérage mécanique moins onéreux, par exemple un cyclone.

Un autre perfectionnement est représenté sur la figure 3. En effet, la hotte 4, est montée pivotante sur un système de support 45 autour d'un axe 46, et son inclinaison peut être modifiée au moyen d'une vis d'orientₐtᵢon 47. Il est ainsi possible de régler l'inclinaison de la hotte tout d'abord en cas de variation de l'inclinaison du talus, mais pour orienter l'axe de la hotte de préférence vers la partie haute du talus de manière à obtenir le meilleur rendement possible de l'échange thermique, en parti- _{cu}lᵢer dans le cas de très fortes épaisseurs de couches de mélange. En outre un système 48 à vis (ou hydraulique) permet le positionnement longitudinal de la hotte suivant l'épaisseur de la couche de mélange.

D'autre part, dans l'exemple représenté, le mélange est déversé en aval de l'orifice de sortie de la trémie 3, dans le sens d'avancement de la _{c}hₐine 1 mais en modifiant la sortie de la trémie 3, on pourrait aussi inverser le sens de rotation du rouleau distributeur 31 pour effectuer le déversement en amont de la trémie 3. Dans ce cas, comme on l'a représenté schématiquement sur la figure la, la hotte de préchauffage 40 pourrait avantageusement être de dimensions plus grandes de façon à recouvrir non seulement le talus 50 mais également la nappe 53 constituée par les boulettes déversées par le tambour 31. De la sorte, on augmentera encore la surface de contact des boulettes avec les fumées chaudes produites dans la hotte de préchauffage puisque l'action de préchauffage s'exercera non seulement sur les boulettes débouchant sur la surface du talus, mais égalₑment sur la nappe des boulettes 53 déversées par le tambour 31, c'est à dire dès la sortie de la trémie 3.

Bien entendu, l'invention ne se limite pas aux détails du mode de réali- ₛₐtion et des variantes qui viennent d'être décrits, des moyens équivalents pouvant être employés pour obtenir le résultat recherché.

En outre, si l'invention est prévue spécialement pour l'agglomération sur grille des minerais de fer, il est bien certain qu'on pourrait l'appliquer à d'autres minéraux.

## Revendications

1.- Perfectionnements aux procédés d'agglomération d'un mélange de minerai et de combustible dans une installation d'agglomération comprenant une grille en forme de chaine continue dont le brin supérieur défile, d'une extrémité amont à une extrémité aval devant des moyens de circulation verticale d'un gaz comburant, une trémie de chargement en couche d'un mélange humide bouleté placée au-dessus de l'extrémité amont de la chaîne pour la formation sur ledit brin supérieur d'un gâteau continu et des moyens d'allumage classiques du mélange formant une zone de cuisson qui traverse verticalement le gâteau, ce dernier subissant avant l'allumage, un séchage préliminaire, caractérisé par Le fait que l'on effectue, sans inflammation du combustible, un préchauffage du mélange presque instantané sur toute son épaisseur, à une température supérieure à 300°C par aspiration de gaz portés à une température d'au moins 700°C à travers la surface du talus formé par les boulettes se déversant de la trémie de chargement, la température des gaz aspirés et le débit de déversement des boulettes étant réglés de telle sorte que lesdites boulettes soient séchées, durcies et préchauffées presque instantanément pendant qu'elles déboulent sur la surface du talus et sans que le combustible contenu ait le temps de s'allumer.

2.- Procédé d'agglomération perfectionné selon la revendication 1, caractérisé par le fait que les gaz de préchauffage aspirés à travers la surface du talus sont produits par un brûleur à une température comprise entre 700°C et 1800°C.

3.- Procédé d'agglomération perfectionné selon l'une des revendications 1 et 2, caractérisé par le fait que l'on aspire les gaz de préchauffage du talus par un circuit distinct du circuit de gaz comburant assurant la cuisson du gâteau.

4.- Procédé d'agglomération perfectionné selon la revendication 3, caractérisé par le fait que les gaz aspirés à travers le talus sont recyclés en aval du point de cuisson pour servir au refroidissement du gâteau aggloméré.

5.- Procédé d'agglomération perfectionné selon la revendication 1, caractérisé par le fait que le mélange à agglomérer est déversé vers l'amont par la trémie de chargement en sens inverse du sens de déplacement de la chaîne et que les gaz de préchauffage sont aspirés non seulement à travers le talus mais également à travers la nappe de mélange se déversant de la trémie.

6.- Installation d'agglomération perfectionnée pour la mise en oeuvre du procédé selon l'une des revendications précédentes, comprenant une chaine continue (1) dont le brin supérieur défile, d'une extrémité amont à une extrémité aval, devant des moyens (2) de circulation verticale d'un gaz comburant, une trémie (3) de chargement en couche d'un mélange bouleté placé au-dessus de l'extrémité amont de la chaine (1) pour la formation sur ledit brin supérieur d'un gâteau continu (5) une hotte (32) d'allumage du mélange formant une zone de cuisson qui traverse verticalement le gâteau, ce dernier étant déchargé à l'extrémité aval de la chaine, et une hotte auxiliaire (4) inclinée, placée devant le talus formé à l'extrémité amont par le mélange se déversant de la trémie de chargement, caractérisé par le fait que la hotte auxiliaire (4) s'ouvre largement à sa partie inférieure par un orifice (41) recouvrantau moins la plus grande partie du talus (50) pour l'aspiration à travers le talus des gaz chauds produits à l'intérieur de la hotte (4).

7.- Installation d'agglomération selon la revendication 6, caractérisée par le fait que la partie du gâteau (5) située immédiatement en aval de la trémie de chargement est recouverte par un capot (33) se prolongeant, en aval jusqu'à la hotte d'allumage (32).

8.- Installation d'agglomération selon la revendication 6, caractérisée par le fait qu'elle comprend des moyens d'insufflation à l'intérieur de la hotte de préchauffage (4) de gaz chauds provenant de l'instalh tion par un circuit de recyclage (212).

9.- Installation d'agglomération selon la revendication 6, caractérisée par le fait que la hotte de préchauffage (4) est munie d'au . moins un brûleur (6) à sa partie supérieure pour la production dans la hotte (4) de gaz à une température comprise entre 700⁰C et 1800°C.

10.- Installation d'agglomération selon la revendication 6, caractérisée par le fait que la hotte (4) de préchauffage du talus est montée pivotante autour d'un axe horizontal (46) et munie de moyens (47) de réglage de son inclinaison.

11.- Installation d'agglomération selon la revendication 6, caractérisée par le fait que la hotte de préchauffage est associée à un circuit séparé (262) d'aspiration à travers le gâteaudes fumées produites dans la hotte (4), et comprenant un caisson (26) placé sous le talus et relié à un ventilateur aspirant.

12.- Installation d'agglomération selon la revendication 11, caractérisée par le fait qu'elle comprend une conduite (264) de recyclage dans une hotte (265) des fumées chargées d'humidité aspirées par le caisson (26) et le circuit (262) associés à la hotte de préchauffage, ladite hotte de recyclage (265) étant placée en aval du point de cuisson C du gâteau.

13.- Installation d'agglomération selon la revendication 6, caractérisée par le fait que la trémie de chargement (3) est associée à un tambour (31) de déversement du mélange (32), vers l'amont, en sens inverse du sens de déplacement de la chaine (1) la hotte de préchauffage (4) étant de dimensions suffisantes pour couvrir non seulement le talus amont

(50) du gâteau (5) mais également la nappe (53) formée par le mélange déversé par le tambour (31).
